# EUROPÄISCHE PATENTSCHRIFT

(11) **EP 0 393 355 B1**
(45) Veröffentlichungstag und Bekanntmachung des Hinweises auf die Patenterteilung: **19.05.1993**
(21) Anmeldenummer: 90104972.6
(22) Anmeldetag: 16.03.1990
(51) Int. Cl.: C10B 33/10

(54) **Koksausdrückmaschine und Verfahren zu deren Betrieb**
Coke-pushing machine and process for operating the machine
Machine défourneuse de coke et procédé pour son opération

(30) Priorität: 21.04.1989 DE 3913067
(43) Veröffentlichungstag der Anmeldung: 24.10.1990
(73) Patentinhaber: Krupp Koppers GmbH, 45143 Essen (DE)
(72) Erfinder: Bock, Dietmar, D-4330 Mülheim/Ruhr (DE); Schücker, Franz-Josef, D-4620 Castrop-Rauxel (DE)

(56) Entgegenhaltungen:
- DE-A- 2 064 733
- DE-A- 3 227 179

## Beschreibung

Die Erfindung betrifft eine Koksausdrückmaschine für Verkokungsöfen, bei der alle Antriebe zur Durchführung der Arbeitsvorgänge Fahren, Drücken und Planieren durch einen gemeinsamen hydraulischen Gesamtantrieb bewerkstelligt werden, sowie ein Verfahren zu deren Betrieb.

Die Verwendung von hydraulischen Antrieben an Koksausdrückmaschinen zur Durchführung der Arbeitsvorgänge Fahren, Drükken und Planieren ist bekannt. Derartige Hydraulikantriebe sind dabei wegen des dort erforderlichen großen Kraftbedarfs, insbesondere für den Einsatz an Großraumverkokungsöfen, das heißt Öfen mit mittleren Kammerbreiten über 550 mm und Kammerhöhen über 7.500 mm, geeignet. In der DE-A-20 64 733 ist hierbei bereits eine Koksausdrückmaschine beschrieben worden, bei der alle anzutreibenden Teile der Maschine durch eine gemeinsame hydraulische Energiequelle angetrieben werden sollen. Die Hydraulik wird jedoch in diesem Falle ebenso wie bei allen anderen bisher bekannten Vorrichtungen im offenen Kreislauf für das Druckmedium betrieben. Hierbei wird das Druckmedium aus einem großen Vorratsbehälter durch Pumpen in kleinere Speicherbehälter (sogen.Akkumulatoren) gefördert, von denen die einzelnen hydraulischen Antriebe versorgt werden. Die Förderung des Druckmediums zu den Akkumulatoren wird dabei eingestellt, sobald diese ihren maximalen Druck erreicht haben, und wieder aufgenommen, wenn der Druck im Akkumulator unter den maximalen Wert gesunken ist. Bei den bekannten Konstruktionen müssen deshalb verhältnismäßig große Mengen an Druckmedium gespeichert und transportiert werden, was verhältnismäßig große Rohrleitungsquerschnitte erforderlich macht. Außerdem müssen diese Konstruktionen mit den entsprechenden Akkumulatoren und einem großen Vorratsbehälter ausgerüstet sein, so daß sich insgesamt gesehen hohe Anlage- und Betriebskosten ergeben.

Der Erfindung liegt deshalb die Aufgabe zugrunde, eine Koksausdrückmaschine zu schaffen, bei der alle Arbeitsvorgänge durch einen gemeinsamen hydraulischen Gesamtantrieb bewerkstelligt werden und die vorstehend geschilderten Nachteile bekannter Konstruktionen vermieden werden, wobei sich das Verfahren zum betrieb dieser Koksausdrückmaschine gleichzeitig durch eine besonders wirtschaftliche, d.h. energiesparende Arbeitsweise auszeichnen soll.

Diese Aufgabe wird gelöst durch eine Koksausdrückmaschine der eingangs genannten Art, die erfindungsgemäß dadurch gekennzeichnet ist, daß die zur Durchführung der einzelnen Arbeitsvorgänge benötigten Antriebe mit dem Gesamtantrieb durch einen geschlossenen Kreislauf des Druckmediums ohne Zwischenschaltung eines Vorratsbehälters für das Druckmedium verbunden sind, wobei die einzelnen Antriebe untereinander durch die Schaltstellung der Ventile für das Druckmedium so verriegelt werden können, daß immer nur ein Arbeitsvorgang mit der zur Verfügung stehenden Leitung betrieben wird.

Dadurch, daß bei der erfindungsgemäßen Koksausdrückmaschine alle Antriebe im geschlossenen Kreislauf des Druckmediums betrieben werden, entfallen die sonst üblichen Akkumulatoren und Vorratsbehälter,und es sind für den Kreislauf wesentlich kleinere Mengen an Druckmedium erforderlich als bisher. Ferner ermöglicht der geschlossene Kreislauf höhere Fließgeschwindigkeiten des Druckmediums, ohne Turbulenzen zu erzeugen, und dadurch können kleinere Rohrleitungsquerschnitte angewandt werden. Die einzelnen Arbeitsvorgänge werden dabei durch direkt an den anzutreibenden Elementen angebaute Antriebe (Hydromotoren) bewerkstelligt, die über den geschlossenen Kreislauf des Druckmediums mit dem Gesamtantrieb verbunden sind. Die Antriebe wirken hierbei ohne Zwischenschaltung von Kupplung und Getriebe auf die anzutreibenden Elemente wie folgt ein:
Bei der Druckstange auf eine Ritzelwelle,
bei der Planierstange auf eine Seiltrommelwelle und
beim Fahrwerk auf die Radwellen der Antriebsräder.

Die einzelnen Antriebe können durch hydraulisch, pneumatisch oder elektrisch betätigte Ventile für das Druckmedium verriegelt werden, so daß jeweils nur ein Antrieb für einen Arbeitsvorgang mit der maximal zur Verfügung stehenden Leistung betrieben werden kann. Bei Defekt eines Antriebes (Hydromotor) kann dieser in eine sogenannte Schwimmstellung geschaltet werden, wobei sich der Antrieb mitdreht, ohne Druck zu erzeugen. Dadurch kann der Betrieb der Maschine fortgesetzt werden, ohne daß ein Stillstand der Anlage erforderlich ist. Für Notfallsituationen, z.B. durch Stromausfall, wird ein durch einen Dieselmotor direkt angetriebenes Notaggregat installiert, so daß alle Antriebe weiter betrieben werden können.

Die konstruktive Ausgestaltung der erfindungsgemäßen Koksausdrückmaschine sowie ihrer Nebeneinrichtungen entspricht dabei den zum Stande der Technik gehörenden Ausführungsformen. Da diese nicht Gegenstand der vorliegenden Erfindung sind, braucht hier auf konstruktive Details nicht näher eingegangen zu werden. Die Erfindung soll deshalb nachfolgend an Hand des in der Abbildung dargestellten Hydraulik-Schaltplanes näher erläutert werden.

Im vorliegenden Schaltplan bilden die vier Pumpen 1-4, deren elektrische Antriebsleistung von den vier Motoren 5-8 erzeugt wird, den hydraulischen Gesamtantrieb der Koksausdrückmaschine. Für den Fahrantrieb der Koksausdrückmaschine sind die Hydromotoren 9-16 vorgesehen, durch die über die Radwellen acht Räder des Fahrwerkes der Koksausdrückmaschine angetrieben werden. Die Hydromotoren 17 und 18 dienen dem Antrieb der Druckstange, während über die Hydromotoren 19 und 20 die Planierstange angetrieben wird. Wie aus dem Schaltplan hervorgeht, sind alle Hydromotoren mit den vier Pumpen 1-4 des Gesamtantriebes über Hydraulikleitungen im geschlossenen Kreislauf verbunden. Die Steuerung der Zufuhr des Druckmediums (Hydraulikflüssigkeit) zu den einzelnen Hydromotoren erfolgt dabei über die Ventile 21-30. Die an den Ventilen angebrachten Kennbuchstaben kennzeichnen die Zuordnung der einzelnen Ventile zu den einzelnen Aggregaten der Koksausdrückmaschine. "F" bedeutet hierbei Fahrantrieb, "D" Druckstange und "P" Planierstange. Das Bezugszeichen 31 kennzeichnet den Verteilerkasten für das Druckmedium für die Vorwärtsfahrt der Druckstange und 32 den Verteilerkasten für die Rückwärtsfahrt der Druckstange. Entsprechendes gilt auch für die Planierstange. Hier erfolgt die Zufuhr des Druckmediums für die Vorwärtsfahrt über den Verteilerkasten 33 und für die Rückwärtsfahrt über den Verteilerkasten 34. Die Pumpe 35 ist als Notaggregat für den Fall eines Ausfalles der Pumpen 1-4 vorgesehen. Diese Pumpe wird dabei direkt durch den Dieselmotor 36 angetrieben und ist in der Lage, im Notfall die Hydromotoren im unbedingt erforderlichen Umfange mit Druckmedium zu versorgen, so daß das Fahren und Planieren mit voller Geschwindigkeit und das Drücken mit verringerter Geschwindigkeit durchgeführt werden können. Die Sperrventile 37 und 38, die im Normalbetrieb geschlossen sind, werden zu diesem Zweck geöffnet. Das Ventil 39 dient der Steuerung der Zufuhr des Druckmediums zu den beiden von der Pumpe 35 abgehenden Hydraulikleitungen. Damit etwa auftretende Verluste an Druckmedium ausgeglichen werden können, weisen die Pumpen 1-4 und 35 Zuführungsleitungen 40-44 für die Zufuhr von frischem Druckmedium auf. Bei Zufuhr von frischem Druckmedium sind die in diesen Leitungen befindlichen Ventile 45-49 geöffnet, sonst bleiben sie normalerweise geschlossen. In den Leitungen 40-43 sind außerdem noch kleine Förderpumpen 50-53 installiert, durch die das von außen zugeführte Druckmedium in den Kreislauf der jeweiligen Pumpe eingespeist wird.

Die Wirkungsweise der erfindungsgemäßen Koksausdrückmaschine läßt sich wie folgt beschreiben:

Für die Fahrbewegung der Maschine werden die auf den Radwellen der Antriebsräder installierten Hydromotoren 9-16 ohne Zwischenschaltung eines Getriebes durch den von den Pumpen 1-4 erzeugten Kreislauf des Druckmediums angetrieben. Die Koksausdrückmaschine fährt dabei in an sich bekannter Weise auf Schienen an der Koksofenbatterie entlang.

Für die Schnellfahrt werden alle vier Pumpen 1-4 auf volle Förderleistung geschaltet. Die Fahrgeschwindigkeit wird durch stufenweise Reduzierung der Förderleistung der Pumpen 1-4 verringert, sobald sich die Koksausdrückmaschine der zu drückenden Koksofenkammer nähert. Für die sogenannte Schleichfahrt zum genauen Positionieren der Koksausdrückmaschine vor der zu entleerenden Koksofenkammer wird der Fahrantrieb nur noch durch eine einzige der vier Pumpen 1-4 bewerkstelligt. Sobald die Koksausdrückmaschine ihre richtige Position erreicht hat und die Türen der entsprechenden Koksofenkammer geöffnet worden sind, werden durch Umstellung der entsprechenden Ventile die Hydromotoren 17 und 18 in Gang gesetzt, die die Druckstange antreiben. Führungsgröße für die Auslegung der gesamten Hydraulik des Systems ist hierbei der Druckstangenantrieb. Hierfür können beispielsweise folgende Maximalwerte zugrundegelegt werden:
- Druckstangengeschwindigkeit: 25 m/min
- Druckkraft: 1100 kN

Die Antriebsleistung der Hydromotoren setzt sich dabei zusammen aus dem Produkt Druck mal Volumenstrom, wobei der Druck der beim Drücken des Kokses aufzuwendenden Druckkraft und der Volumenstrom der Druckstangengeschwindigkeit entspricht. Die aufzuwendende Druckkraft hängt hierbei vom Widerstand des zu drückenden Kokses in der Koksofenkammer ab. Aus dieser Beziehung ergibt sich deshalb, daß mit abnehmender Geschwindigkeit der Druckstange die von ihr ausgeübte Druckkraft gesteigert werden kann. Für die Praxis bedeutet dies, daß die Druckstange zunächst mit voller Geschwindigkeit von ihrer Ausgangsposition bis vor den zu drückenden Kokskuchen fährt. Je nach dem erforderlichen Kraftbedarf beim Drücken und Verfestigen des Kokskuchens kann dann die Geschwindigkeit verringert und die ausgeübte Druckkraft erhöht werden. Hierbei ist normalerweise davon auszugehen, daß in der Regel die maximale Druckkraft (P_{D}) von 1100 kN nur äußerst selten benötigt wird. Erfindungsgemäß ist deshalb vorgesehen, daß die Geschwindigkeit der Druckstange (V_{D}) währen des Druckvorganges nur dann verringert wird, wenn die hierfür benötigte Druckkraft (P_{D}) den Wert von 700 kN übersteigt, was nur bei ca. 5 % aller Druckvorgänge der Fall ist. Hierbei wird die Geschwindigkeit der Druckstange proportional in dem Maße verringert, wie die benötigte Druckkraft oberhalb des Wertes von 700 kN ansteigt. Liegt die benötigte Druckkraft bei dem Maximalwert von 1100 kN, so wird die Druckstangengeschwindigkeit bis auf 16 m/min verringert. Liegt die benötigte Druckkraft dagegen im Bereich zwischen 700 und 1100 kN, so wird die Druckstangengeschwindigkeit proportional im Bereich zwischen 25 und 16 m/min so verringert, daß das Produkt P_{D} x V_{D} in etwa konstant bleibt. Hierbei wir normalerweise die erhöhte bzw. maximale Druckkraft nur auf einem Weg von ca. 3 m benötigt, was etwa 10 % des Gesamtweges entspricht. Nachdem sich der Kokskuchen von den Wänden der Koksofenkammer gelöst hat, nimmt die erforderliche Druckkraft sehr deutlich ab, so daß die Geschwindigkeit der Druckstange wieder entsprechend erhöht werden kann. Durch das erfindungsgemäße Vorgehen, bei dem der erhöhte Druckkraftbedarf im Bereich zwischen 700 un 1100 kN durch eine entsprechende Verringerung der Druckstangengeschwindigkeit ausgeglichen wird, braucht die installierte Leistung der Koksausdrückmaschine nicht auf den Maximalwert der Druckkraft von 1100 kN ausgelegt zu werden. Hierdurch ergibt sich für die Druckkraft eine Einsparung an installierter Leistung in Höhe von 36 %. Die für den Antrieb der Druckstange erforderliche Kraft wird von den Hydromotoren 17 und 18 über eine Ritzelwelle unmittelbar, das heißt ohne Zwischenschaltung eines Getriebes, auf die Druckstange übertragen. Für den absoluten Notfall, bei dem die Druckstange mittels einer Winde aus der Ofenkammer gezogen werden muß, ist es möglich, die Hydromotoren 17 und 18 in eine sogenannte Schwimmstellung zu schalten, in der sie ohne Widerstand mitdrehen. Wie beim Fahrantrieb kann auch bei der Druckstange das Beschleunigen und Abbremsen durch stufenweise Regelung der Förderleistung der Pumpen 1-4 gesteuert werden.

Sobald das Drücken des Kokses beendet ist, wird die Druckstange wieder in ihre Ausgangsposition zurückgefahren und die Türen der Koksofenkammer wieder geschlossen und verriegelt. Anschließend wird, ohne daß die Koksausdrückmaschine ihre Position verändert, die entleerte Koksofenkammer neu mit Kohle gefüllt. Der hierbei entstehende Schüttkegel muß durch die Planierstange eingeebnet werden. Hierzu werden durch Umschaltung der entsprechenden Ventile die Hydromotoren 19 und 20 in Betrieb gesetzt. Prinzipiell gelten für den Antrieb der Planierstange die gleichen Überlegungen wie für die Druckstange. Der Antrieb der Planierstange erfolgt dabei über eine Seiltrommel, die von den Hydromotoren 19 und 20 ohne Zwischenschaltung eines Getriebes angetrieben wird. Auch für diese Motoren ist eine sogenannte Schwimmstellung für den Notfall vorgesehen, so daß gegebenenfalls die Planierstange mittels einer Winde aus der Koksofenkammer gezogen werden kann.

Grundsätzlich geht die Erfindung davon aus, daß jeweils immer nur die Antriebe eines der drei Arbeitsvorgänge Fahren, Drücken und Planieren betrieben werden. Analysen bei bereits ausgeführten Koksausdrückmaschinen auf Großkokereien haben nämlich ergeben, daß auch das Drücken und das Planieren nacheinander ablaufen und nicht zeitgleich durchgeführt werden.

Durch die Anwendung der erfindungsgemäßen Konstruktion und des erfindungsgemäßen Verfahrens werden eine ganze Reihe von Vorteilen erzielt, die sich wie folgt zusammenfassen lassen:
1. Es sind weniger Bauteile erforderlich, nämlich
   - keine Getriebe
   - keine Kupplungen
   - weniger Elektroantriebe.
2. Durch den hydraulischen Gesamtantrieb in Verbindung mit dem zeitlichen Versatz der einzelnen Arbeitsvorgänge wird der Bedarf an elektrischer Energie herabgesetzt.
3. Die verwendeten Hydromotoren erzeugen wesentlich geringere Schallemissionen als andere schnelllaufende Antriebe.
4. Durch die Verringerung der Bauteile entsteht ein geringerer Wartungsaufwand und geringerer Platzbedarf.
5. Durch die geschwindigkeitsgeregelte Betätigung der Druckstange werden die Wände der Koksofenkammern geschont und damit ihre Lebensdauer verlängert.
6. Die installierte Leistung für den Antrieb der Druckstange braucht nicht auf den zu erwartenden Maximalwert der Druckkraft ausgelegt zu werden, da der erhöhte Druckkraftbedarf im Bereich > 700 kN durch eine entsprechende Verringerung der Druckstangengeschwindigkeit ausgeglichen wird.
7. Die Ermittlung der erforderlichen Druckkraft ist zu jedem Zeitpunkt des Druckvorganges durch eine einfache Druckmessung möglich.

## Patentansprüche

1. Koksausdrückmaschine für Verkokungsöfen, bei der alle Antriebe zur Durchführung der Arbeitsvoränge Fahren, Drücken und Planieren durch einen gemeinsamen hydraulischen Gesamtantrieb bewerkstelligt werden, dadurch gekennzeichnet, daß die zur Durchführung der einzelnen Arbeitsvorgänge benötigten Antriebe mit dem Gesamtantrieb durch einen geschlossenen Kreislauf des Druckmediums ohne Zwischenschaltung eines Vorratsbehälters für das Druckmedium verbunden sind, wobei die einzelnen Antriebe untereinander durch die Schaltstellung der Ventile (21 - 30) für das Druckmedium so verriegelt werden können, daß immer nur ein Arbeitsvorgang mit der zur Verfügung stehenden Leistung betrieben wird.

2. Koksausdrückmaschine nach Anspruch 1, dadurch gekennzeichnet, daß der Gesamtantrieb aus einer Reihe von Pumpen (1-4) mit den dazugehörigen Motoren (5-8) besteht, wobei die Pumpen (1-4) durch einen geschlossenen Kreislauf des Druckmediums mit den Hydromotoren (9-20) der Antriebe für die einzelnen Arbeitsvorgänge verbunden werden können.

3. Koksausdrückmaschine nach den Ansprüchen 1 und 2, dadurch gekennzeichnet, daß als Notaggregat zusätzlich eine Pumpe (35) installiert ist, die von einem Dieselmotor (36) direkt angetrieben wird.

4. Verfahren zum Betrieb der Koksausdrückmaschine nach den Ansprüchen 1 bis 3, dadurch gekennzeichnet, daß die Arbeitsvorgänge Fahren, Drücken und Planieren nacheinander durchgeführt werden.

5. Verfahren nach Anspruch 4, dadurch gekennzeichnet, daß die Druckstange beim Drücken mit maximaler Geschwindigkeit bis vor den zu drückenden Kokskuchen fährt, worauf die Geschwindigkeit, sofern die benötigte Druckkraft einen bestimmten Wert übersteigt, verringert und der Kokskuchen mit dieser verringerten Geschwindigkeit der Druckstange verfestigt und gedrückt wird, wobei die Druckstange nach Beendigung des Druckvorganges wieder auf die maximale Geschwindigkeit beschleunigt wird.

6. Verfahren nach den Ansprüchen 4 und 5, dadurch gekennzeichnet, daß die Druckstange mit einer maximalen Geschwindigkeit von 25 m/min bewegt wird, wobei diese Geschwindigkeit während des Druckvorganges nur dann verringert wird, wenn die hierfür benötigte Druckkraft den Wert von 700 kN übersteigt.

7. Verfahren nach den Ansprüchen 4 bis 6, dadurch gekennzeichnet, daß die Geschwindigkeit der Druckstange während des Druckvorganges bei einer benötigten Druckkraft von 1100 kN bis auf 16 m/min verringert wird.

## Claims

1. Coke discharging machine for coking ovens in which all the drives for carrying out the working operations of travelling, pressing and levelling are provided by a common hydraulic main drive, characterised in that the drives required for carrying out the individual working operations are connected to the main drive by a closed pressure medium circuit without the interposition of a storage vessel for the pressure medium, the individual drives being interlockable by the switching of the valves (21 - 30) for the pressure medium in such a manner that only one working operation at a time is driven by the available power.

2. Coke discharging machine according to Claim 1, characterised in that the main drive consists of a series of pumps (1 - 4) together with the appertaining motors (5 - 8), the pumps (1 - 4) being able to be connected by a closed pressure medium circuit to the hydraulic motors (9 - 20) of the drives for the individual working operations.

3. Coke discharging machine according to Claims 1 and 2, characterised in that a pump (35), which is directly driven by a diesel engine (36), is additionally installed as an emergency unit.

4. Method of operating a coke discharging machine according to Claims 1 to 3, characterised in that the working operations of travelling, pressing and levelling are carried out one after the other.

5. Method according to Claim 4, characterised in that the pusher rod is moved during the pressing at maximum speed to a point in front of the coke cake to be pressed, whereupon, if the pressing force required exceeds a determined value, the speed is reduced and the coke cake is compacted and compressed at this reduced speed of the pusher rod, while on completion of the pressing operation the pusher rod is accelerated back to the maximum speed.

6. Method according to Claims 4 and 5, characterised in that the pusher rod is moved at a maximum speed of 25 m/min, this speed being reduced during the pressing operation only when the pressing force required for this purpose exceeds the value of 700 kN.

7. Method according to Claims 4 to 6, characterised in that the speed of the pusher rod during the pressing operation is reduced to 16 m/min for a required pressing force of 1100 kN.

## Revendications

1. Défourneuse pour fours à coke, dans laquelle tous les dispositifs d'entraînement pour l'exécution des opérations, propulsion, défournement et répalage, sont exécutés par un dispositif d'entraînement hydraulique central commun,
caractérisée en ce que les dispositifs d'entraînement nécessaires pour l'exécution des différentes opérations de travail sont reliés au dispositif d'entraînement central par un circuit fermé du fluide de pression sans interposition d'un réservoir pour le fluide de pression, les divers dispositifs d'entraînement pouvant être interverrouillés par la position de commutation des distributeurs (21 à 30) du fluide de pression, de telle manière qu'à chaque instant une seule opération puisse être exécutée avec la puissance disponible.

2. Défourneuse selon la revendication 1,
caractérisée en ce que le dispositif d'entraînement central est composé d'une série de pompes (1 à 4), avec les moteurs (5 à 8) correspondants, les pompes (1 à 4) pouvant être reliées par un circuit fermé du fluide de pression aux moteurs hydrauliques (9 à 20) des dispositifs d'entraînement prévus pour les différentes opérations.

3. Défourneuse selon les revendications 1 et 2,
caractérisée en ce qu'en qualité de groupe de secours, il est prévu en supplément une pompe (35) qui est entraînée directement par un moteur diesel (36).

4. Procédé pour l'exploitation d'une défourneuse selon les revendications 1 à 3,
caractérisé en ce que les opérations, la propulsion, le défournement et le répalage sont exécutées successivement.

5. Procédé selon la revendication 4,
caractérisé en ce que la tige de piston avance avec la vitesse maximale jusqu'à la position située devant le gâteau de coke à défourner, après quoi la vitesse décroît lorsque la force de défournement nécessaire devient supérieure à une certaine vitesse, et le gâteau de coke est comprimé et expulsé avec cette vitesse réduite de la tige de piston, la tige de piston étant à nouveau accélérée à la vitesse maximale vers la fin de l'opération de défournement.

6. Procédé selon les revendications 4 et 5,
caractérisé en ce que la tige de piston est mise en mouvement avec une vitesse maximale de 25 m/min, cette vitesse n'étant réduite pendant l'opération de défournement que si la force de défournement nécessaire pour cela devient supérieure à la valeur de 700 kN.

7. Procédé selon les revendications 4 à 6,
caractérisé en ce que la vitesse de la tige de piston pendant l'opération de défournement est réduite jusqu'à 16 m/min pendant le défournement exécuté avec une force de défournement nécessaire de 1100 kN.
